# FASCICULE DE BREVET EUROPEEN

(11) **EP 1 128 149 B1**
(45) Date de publication et mention de la délivrance du brevet: **23.03.2005**
(21) Numéro de dépôt: 01104627.3
(22) Date de dépôt: 23.02.2001
(51) Int. Cl.: F28D 1/04, F28F 1/32

(54) **Module d'échange de chaleur, notamment pour véhicule automobile**
Wärmeaustauschmodul, insbesondere für Kraftfahrzeug
Heat exchange module, more particularly for automotive vehicle

(30) Priorité: 28.02.2000 FR 0002453
(43) Date de publication de la demande: 29.08.2001
(73) Titulaire: VALEO THERMIQUE MOTEUR, 78321 La Verrière (FR)
(72) Inventeur: Martins, Carlos, 78490 Montfort l'Amaury (FR); Gille, Gérard, 91550 Paray Vieille Poste (FR); Avequin, Stéphane, 78000 Versailles (FR); Potier, Michel, 78120 Rambouillet (FR)
(74) Mandataire: Lemaire, Marc

(56) Documents cités:
- FR-A- 1 521 637
- FR-A- 2 770 633
- US-A- 3 780 799
- US-A- 4 369 350
- US-A- 4 492 851
- PATENT ABSTRACTS OF JAPAN vol. 014, no. 428 (M-1025), 14 septembre 1990 (1990-09-14) -& JP 02 169177 A (MATSUSHITA REFRIG CO LTD;OTHERS: 02), 29 juin 1990 (1990-06-29)
- PATENT ABSTRACTS OF JAPAN vol. 1999, no. 02, 26 février 1999 (1999-02-26) -& JP 10 306993 A (DENSO CORP), 17 novembre 1998 (1998-11-17)
- PATENT ABSTRACTS OF JAPAN vol. 1999, no. 13, 30 novembre 1999 (1999-11-30) -& JP 11 223477 A (TOYO RADIATOR CO LTD), 17 août 1999 (1999-08-17)
- PATENT ABSTRACTS OF JAPAN vol. 1996, no. 11, 29 novembre 1996 (1996-11-29) -& JP 08 178556 A (CALSONIC CORP), 12 juillet 1996 (1996-07-12)

## Description

L'invention concerne un module d'échange de chaleur, et plus particulièrement un tel module comprenant un échangeur principal et au moins un échangeur secondaire comportant chacun un corps généralement plan muni de tubes de circulation de fluide dans lesquels un fluide peut être distribué par au moins une boîte collectrice reliée audit corps, et comprenant en outre des ailettes de refroidissement, l'échangeur secondaire étant fixé sur l'échangeur principal de sorte qu'un même flux d'air puisse traverser les corps respectifs desdits échangeurs.

De tels échangeurs se présentent généralement sous la forme d'un corps muni dé tubes de circulation de fluide et d'ailettes d'échange de chaleur avec le milieu extérieur. Ce corps est relié à au moins une boîte collectrice qui distribue le fluide dans les tubes de circulation. FR-A-2 770 633 montre par example un tel échangeur de chaleur.

Il est connu d'assembler sur un échangeur principal, tel qu'un radiateur de refroidissement d'un moteur de véhicule automobile, un ou plusieurs échangeurs secondaires afin de constituer un ensemble, appelé encore module, prêt à être installé dans le véhicule. Cet échangeur secondaire est constitué le plus souvent d'un refroidisseur d'air de suralimentation du moteur, d'un condenseur de climatisation ou d'un radiateur d'huile.

L'assemblage du ou des échangeurs secondaires sur l'échangeur principal est obtenu généralement par l'intermédiaire de pattes solidaires de l'échangeur secondaire et de vis introduites dans les boîtes collectrices de l'échangeur principal. On a également proposé des systèmes d'assemblage par emboîtement ou encliquetage des boîtes collectrices.

Ces assemblages connus d'échangeurs primaires et secondaires présentent l'inconvénient de nécessiter des opérations coûteuses en temps et en outillage.

D'autre part, les organes de liaison entre les échangeurs principaux et secondaires occupent un certain volume qui nuit à la compacité du module.

En outre, ces organes de liaison présentent un certain encombrement transversal et ne permettent donc pas de disposer de la même surface d'échange pour les échangeurs principaux et secondaires.

FR-A-1 521 637 montre un échangeur de chaleur avec deux conduits, lesdits conduits étant associés à des ailettes communs.

La présente invention vise à pallier ces inconvénients.

Plus particulièrement, l'invention a pour but de fournir un module d'échange de chaleur dont la réalisation, et notamment les opérations de montage, soit le plus simple possible.

L'invention a également pour but de fournir un tel module d'échange de chaleur qui, dans la mesure du possible, ne comporte pas de pièces d'assemblage entre les échangeurs principaux et secondaires.

L'invention vise en outre à fournir un procédé de réalisation d'un module d'échange de chaleur ne nécessitant pas d'opération d'assemblage ou, lorsque cela est impossible, en comportant un minimum.

L'invention a également pour but de fournir un tel module d'échange de chaleur de moindre épaisseur que ceux de l'art antérieur.

L'invention a également pour but de fournir un module d'échange de chaleur présentant des caractéristiques d'échange thermique améliorées.

A cet effet, l'invention a tout d'abord pour objet un module d'échange de chaleur, comprenant un échangeur principal et au moins un échangeur secondaire comportant chacun un corps généralement plan muni de tubes de circulation de fluide, et comprenant en outre des ailettes de refroidissement, l'échangeur secondaire étant fixé sur l'échangeur principal de sorte qu'un même flux d'air puisse traverser les corps respectifs desdits échangeurs.

Conformément à l'invention, le module comporte un jeu d'ailettes commun à l'échangeur principal et à au moins un échangeur secondaire, lesdites ailettes étant montées sur les tubes de circulation de fluide de l'échangeur principal et faisant saillie de cet échangeur sensiblement perpendiculairement au plan de ce dernier, les parties des ailettes en saillie de l'échangeur principal comportant des découpes de réception des tubes de circulation de fluide de l'échangeur secondaire, et des moyens de blocage étant prévus pour bloquer l'échangeur secondaire dans la position où ses tubes de circulation de fluide sont engagés dans lesdites découpes.

Les échangeurs sont donc assemblés par leur corps, par l'intermédiaire de leurs tubes de circulation de fluide et du jeu commun d'ailettes de refroidissement.

Il en résulte une simplification du montage du module d'échange de chaleur.

Le module peut en outre présenter des dimensions moins importantes. En effet, aucun organe d'assemblage ne déborde sur la section transversale des échangeurs. En outre, les corps peuvent être aussi rapprochés qu'on le souhaite.

Il en résulte donc également une épaisseur inférieure pour le module, et une possibilité de disposer pour chaque échangeur d'une surface d'échange maximale.

Dans un mode de réalisation particulier, les ailettes de refroidissement font saillie de l'échangeur principal d'un côté de ce dernier pour assembler un échangeur secondaire et l'échangeur principal.

Dans un autre mode de réalisation, les ailettes de refroidissement font saillie de l'échangeur principal des deux côtés de ce dernier pour assembler deux échangeurs secondaires et l'échangeur principal.

Avantageusement, les découpes des ailettes sont ouvertes en direction de l'échangeur secondaire.

L'expression "moyens de blocage" telle qu'utilisée présentement entend englober de manière générale des moyens mécaniques propres à immobiliser le ou les échangeurs secondaires par rapport à l'échangeur principal.

Dans une forme de réalisation de l'invention, les moyens de blocage comprennent un assemblage à force des tubes de l'échangeur secondaire dans les découpes des ailettes.

Dans une autre forme de réalisation de l'invention, les moyens de blocage comprennent des moyens de coopération de forme.

Ces moyens de blocage peuvent comprendre des encoches alignées formées dans un des côtés, perpendiculaires aux plans des échangeurs, de la partie en saillie des ailettes et un organe de blocage issu de l'échangeur secondaire et propre à s'engager dans les dites encoches.

Dans un exemple de réalisation, l'organe de blocage comprend au moins un enfoncement prévu sur au moins une joue de l'échangeur secondaire.

Dans un autre exemple de réalisation, l'organe de blocage comprend au moins une patte issue d'au moins un côté d'une boîte collectrice de l'échangeur secondaire.

Les moyens de blocage peuvent comprendre aussi des encoches alignées formées dans un des côtés, perpendiculaires aux plans des échangeurs, de la partie en saillie des ailettes et un organe de blocage rapporté et propre à s'engager dans les dites encoches.

Dans un exemple de réalisation, cet organe de blocage rapporté est une réglette munie d'une nervure agencée pour s'engager dans lesdites encoches, et des moyens de verrouillage sont prévus pour solidariser l'organe de blocage à l'échangeur secondaire.

Avantageusement, les moyens de verrouillage comprennent des pattes de sertissage solidaires d'une joue montée sur l'échangeur secondaire pour sertir l'organe de blocage sur l'échangeur secondaire.

Les moyens de blocage peuvent comprendre au moins une traverse à section transversale en forme de U qui présente deux bords opposés propres à venir en appui sur deux faces opposées des ailettes et qui comporte une patte propre à s'engager dans une encoche prévue dans une boîte collectrice de l'échangeur secondaire.

L'invention a également pour objet un procédé de réalisation d'un module d'échange de chaleur comprenant un échangeur principal et au moins un échangeur secondaire comportant chacun un corps muni de tubes de circulation de fluide, et comprenant en outre des ailettes de refroidissement, et dans lequel l'échangeur secondaire est fixé sur l'échangeur principal de sorte qu'un même flux d'air puisse traverser les corps respectifs desdits échangeurs.

Conformément à l'invention, le procédé comprend les étapes consistant à réaliser l'échangeur principal avec des ailettes faisant saillie de cet échangeur sensiblement perpendiclairement au plan de ce dernier, les parties des ailettes en saillie comportant des découpes de réception des tubes de circulation de fluide de l'échangeur secondaire, réaliser l'échangeur secondaire sans ailettes de refroidissement, positionner l'échangeur secondaire en engageant ses tubes de circulation de fluide dans lesdites découpes, et bloquer l'échangeur secondaire dans cette position.

On décrira maintenant, à titre d'exemples non limitatifs, plusieurs formes de réalisation particulières de l'invention, en référence aux dessins schématiques annexés, sur lesquels:
- la figure 1 est une vue en perspective d'un module d'échange de chaleur selon une première forme de réalisation de l'invention ;
- la figure 2 est une vue en perspective éclatée à plus grande échelle d'une partie du module de la figure 1 avant assemblage ;
- la figure 3 est une vue partielle montrant les tubes de l'échangeur secondaire engagés dans les encoches des ailettes après assemblage ;
- la figure 4 est une vue partielle en perspective d'un module d'échange de chaleur selon une deuxième forme de réalisation de l'invention ;
- les figures 5 et 6 sont deux vues partielles en perspective illustrant l'assemblage du module de la figure 4 ;
- les figures 7 et 8 sont deux vues partielles en perspective illustrant l'assemblage d'un module selon une troisième forme de réalisation de l'invention ;
- les figures 9 et 10 sont deux vues en perspective illustrant l'assemblage d'un module selon une quatrième forme de réalisation de l'invention ;
- la figure 11 est une vue en perspective éclatée à plus grande échelle d'une partie du module des figures 9 et 10, avant assemblage ;
- la figure 12 est une vue similaire à la figure 11 montrant le module en cours d'assemblage ;
- la figure 13 une vue similaire à la figure 11 montrant le module assemblé ; et
- la figure 14 est une vue partielle en perspective d'un module d'échange de chaleur selon une cinquième forme de réalisation de l'invention.

Le module d'échange de chaleur de la figure 1 est composé d'un radiateur 1 de refroidissement d'un moteur de véhicule automobile et d'un condenseur 2 de climatisation, ces deux échangeurs étant généralement plans.

Le radiateur 1 est constitué de façon connue d'un corps 3 réalisé à partir d'un faisceau de tubes verticaux de circulation de fluide et monté entre deux boîtes collectrices 4 et 5, les boîtes collectrices étant disposées le long de deux côtés parallèles du corps et munies de tubulures 6 d'entrée et de sortie de fluide de refroidissement.

Le condenseur 2 est également constitué d'un corps 7 réalisé à partir d'un faisceau de tubes verticaux de circulation de fluide et monté entre deux boîtes collectrices 8 et 9, les boîtes collectrices étant disposées le long de deux côtés parallèles du corps et munies de tubulures 10 d'entrée et de sortie de fluide réfrigérant.

On va voir ci-après que les échangeurs de chaleur 1 et 2 sont assemblés par leur corps 3 et 7 respectivement, par l'intermédiaire d'ailettes 11 communes aux deux échangeurs.

Ces ailettes 11, mieux représentées aux figures 2 et 3, sont montées de façon conventionnelle sur les tubes 22 du corps 3 de l'échangeur de chaleur 1.

Elles comportent toutefois la particularité de comporter des prolongements 12 en saillie, perpendiculairement au plan des échangeurs, du côté de l'échangeur de chaleur 2.

Les prolongements 12 comportent des découpes 13 ouvertes en direction de l'échangeur 2. Ces découpes ont une forme correspondant à la section transversale des tubes 23 de l'échangeur 2, qui sont ici des tubes plats, et un même pas que ces tubes, de manière à recevoir ces tubes (figure 3).

Dans la forme de réalisation des figures 1 à 3, les tubes 23 de l'échangeur secondaire 12 sont assemblés à force dans les découpes 13 des ailettes. Ceci assure un blocage par friction entre les parois des tubes 23 et les bords des découpes 13.

L'échangeur 2 comprend d'autre part deux joues latérales 15 le long de ses côtés perpendiculaires aux boîtes collectrices 8 et 9 (figure 2). Ces joues peuvent le cas échéant prendre appui en force contre les côtés des ailettes pour contribuer au maintien de l'échangeur secondaire.

L'assemblage de l'échangeur 1 muni de ses ailettes 11 avec l'échangeur 2 dépourvu d'ailettes s'effectue alors de la manière suivante. L'échangeur 2 est simplement plaqué contre l'échangeur 1 en engageant en force les tubes 23 de l'échangeur 2 dans les découpes 13 des prolongements 12 des ailettes, ce qui assure le blocage de l'échangeur 2.

Le module d'échange de chaleur des figures 4 à 6 s'apparente à celui des figures 1 à 3. Toutefois, le blocage de l'échangeur secondaire 2 par rapport à l'échangeur principal 1 s'effectue ici par des moyens de coopération de forme. A cet effet, chaque prolongement 12 des ailettes comporte par ailleurs une encoche 14 formée dans chacun de ses côtés perpendiculaires aux plans des échangeurs (figure 5). Les encoches 14 sont alignées de manière à former dans le bloc d'ailettes deux rainures verticales opposées.

L'échangeur secondaire 2 comporte deux joues latérales 15 analogues à celles de la forme de réalisation des figures 1 à 3. Toutefois l'une au moins des joues 15 comprend des enfoncements 24, ici au nombre de trois (figure 4), qui sont dirigés du côté des ailettes et prévus pour s'engager par coopération de forme dans l'encoche 14. Ainsi le blocage est assuré ici par un organe issu de l'échangeur secondaire.

L'assemblage du module s'effectue en plaquant l'échangeur 2 contre l'échangeur 1 (figures 5 et 6) de manière à engager les tubes 23 de l'échangeur 2 dans les découpes 13 des prolongements 12 des ailettes. Ensuite les enfoncements 24, qui sont de préférence prédécoupés, sont déformés en direction de l'encoche 14 pour assurer le blocage.

Le module d'échange de chaleur des figures 7 et 8 s'apparente à celui des figures 4 à 6 et le blocage de l'échangeur secondaire 2 par rapport à l'échangeur principal 1 s'effectue aussi par des moyens de coopération de forme.

Le prolongement 12 des ailettes comporte ici deux encoches 14, analogues à celles de la forme de réalisation des figures 4 à 6, de manière à former dans le bloc d'ailettes deux rainures verticales opposées.

L'échangeur 2 comprend un organe de blocage qui est formé d'au moins une patte 25 issue d'au moins un côté d'une boîte collectrice 8 de l'échangeur de chaleur 2. De préférence, les deux boîtes collectrices 8 et 9 de l'échangeur 2 sont munies chacune de deux pattes 25 ce qui procure quatre pattes en tout.

L'assemblage du module s'effectue en plaquant l'échangeur 2 contre l'échangeur 1 (figures 7 et 8) de manière à engager les tubes 23 de l'échangeur 2 dans les découpes 13 des prolongements 12 des ailettes. Ensuite chacune des pattes 25 est pliée de manière à s'engager dans une encoche 14 pour assurer le blocage.

Le module d'échange de chaleur des figures 9 à 13 s'apparente à celui des figures 4 à 6 et à celui des figures 7 et 8, en ce sens que le blocage de l'échangeur secondaire 2 par rapport à l'échangeur principal 1 s'effectue aussi par des moyens de coopération de forme.

Le prolongement 12 des ailettes comporte aussi deux encoches 14 (figure 11) analogues à celles décrites précédemment.

Les joues 15 de l'échangeur 2 comportent chacune deux rebords 16 en saillie vers l'extérieur de l'échangeur, ces rebords 16 étant eux-mêmes prolongés par des pattes de sertissage 17 (figures 11 à 13).

Une réglette de blocage 18, constituée par exemple d'un tronçon de profilé en matière plastique, est en outre prévue pour coopérer avec chacune des joues 15. Cette réglette constitue un organe de blocage qui est rapporté, et non pas issu de l'échangeur 2. Chaque réglette a une section sensiblement en forme de T. Elle comprend un corps 19 d'une largeur sensiblement égale à la distance entre les deux rebords 16, et une épaisseur sensiblement égale à la hauteur des rebords 16.

Elle comprend de plus une nervure 20 de même section transversale que les encoches 14. Les dimensions de la réglette 18 sont telles qu'elle peut s'engager entre les rebords 16 avec la nervure 20 dans les encoches 14. A cet effet, les joues 15 comportent une fente 21 permettant le passage de la nervure 20.

L'assemblage de l'échangeur 1 muni de ses ailettes 11 avec l'échangeur 2 dépourvu d'ailette s'effectue alors de la manière suivante.

L'échangeur 2 est tout d'abord plaqué contre l'échangeur 1 en engageant les tubes 23 de l'échangeur 2 dans les découpes 13 des prolongements 12 des ailettes. Dans cette position, la fente 21 se trouve en vis-à-vis des encoches 14 (figure 12).

La réglette 18 est ensuite mise en place entre les rebords 16 et dans la fente 21 et les encoches 14.

Enfin, les pattes 17 sont serties sur la réglette 18 de manière à l'immobiliser (figures 10 et 13). L'échangeur 2 est ainsi solidarisé à l'échangeur 1.

Dans le module d'échange de chaleur de la figure 14, le blocage de l'échangeur secondaire 2 par rapport à l'échangeur principal 1 s'effectue aussi par des moyens à coopération de forme.

Ces moyens de blocage comprennent au moins une traverse 26 à section transversale en forme de U qui présente une âme 27 généralement plane comprise entre deux bords opposés 28. Ces bords sont propres à venir en appui contre deux faces opposées 29 et 30 des ailettes qui constituent respectivement les deux faces principales du module. De préférence le module comprend deux traverses 26.

Chaque traverse comporte ici deux pattes 31 et 32, propres à s'engager chacune une encoche 33, respectivement 34, prévue dans la boîte collectrice 8, respectivement 9, de l'échangeur secondaire.

L'invention n'est pas limitée aux modes de réalisation décrits précédemment et s'étend à d'autres variantes. Ainsi bien qu'un seul échangeur secondaire soit ici prévu, il serait toutefois possible d'en prévoir un deuxième en adoptant le même agencement que décrit ci-dessus du côté opposé à celui de l'échangeur 2. Il suffirait pour cela de prolonger les ailettes 11 de l'autre côté du plan de l'échangeur 1.

Le faisceau de l'échangeur 1 peut être réalisé à partir de tout type de tubes, plats ou à section circulaire. Il peut également être à une ou plusieurs nappes.

## Revendications

1. Module d'échange de chaleur, comprenant un échangeur principal (1) et au moins un échangeur secondaire (2) comportant chacun un corps (3, 7), ledit corps de chacun desdits échangeurs (1, 2) étant généralement plan et muni de plusieurs tubes de circulation de fluide (22, 23) dans lesquels un fluide peut être distribué par au moins une boîte collectrice (4, 5, 8, 9) reliée audit corps, et comprenant en outre des ailettes de refroidissement (11), l'échangeur secondaire étant fixé sur l'échangeur principal de sorte qu'un même flux d'air puisse traverser les corps respectifs desdits échangeurs,
**caractérisé en ce que** le module comporte un jeu d'ailettes (11) commun à l'échangeur principal (1) et à au moins un échangeur secondaire (2),
lesdites ailettes étant montées sur les tubes de circulation de fluide de l'échangeur principal et faisant saillie de cet échangeur sensiblement perpendiculairement au plan de ce dernier,
les parties (12) des ailettes en saillie de l'échangeur principal comportant des découpes (13) de réception des tubes de circulation de fluide de l'échangeur secondaire (2), et
des moyens de blocage (23, 13 ; 14, 24 ; 14, 25 ; 14, 18 ; 26) étant prévus pour bloquer l'échangeur secondaire dans la position où ses tubes de circulation de fluide sont engagés dans lesdites découpes.

2. Module d'échange de chaleur selon la revendication 1, dans lequel les découpes (13) de réception des tubes de circulation de fluide de l'échangeur secondaire (2) sont ouvertes tandis que la partie des ailettes montée sur les tubes de circulation de fluide (22) de l'échangeur principal (1) comporte des découpes fermées pour la réception desdits tubes (22).

3. Module d'échange de chaleur selon la revendication 1 ou 2, dans lequel les ailettes de refroidissement (11) font saillie de l'échangeur principal (1) d'un côté de ce dernier pour assembler un échangeur secondaire (2) et l'échangeur principal (1).

4. Module d'échange de chaleur selon la revendication 1 ou 2, dans lequel les ailettes de refroidissement (11) font saillie de l'échangeur principal (1) des deux côtés de ce dernier pour assembler deux échangeurs secondaires (2) et l'échangeur principal (1).

5. Module d'échange de chaleur selon l'une des revendications 1 à 4, dans lequel l'échangeur principal (1) est constitué par un radiateur de refroidissement d'un moteur de véhicule automobile.

6. Module d'échange de chaleur selon l'une des revendications 1 à 5, dans lequel au moins un échangeur secondaire (2) est constitué par un refroidisseur d'air de suralimentation, d'un condenseur de climatisation ou d'un radiateur d'huile.

7. Module d'échange de chaleur selon l'une des revendications 1 à 6, dans lequel les découpes ouvertes (13) des ailettes sont ouvertes en direction de l'échangeur secondaire (2).

8. Module d'échange de chaleur selon l'une des revendications 1 à 7, dans lequel les moyens de blocage comprennent un assemblage à force des tubes (23) de l'échangeur secondaire (2) dans les découpes ouvertes (13) des ailettes.

9. Module d'échange de chaleur selon l'une des revendications 1 à 7, dans lequel les moyens de blocage comprennent des moyens de coopération de forme.

10. Module d'échange de chaleur selon l'une des revendications 1 à 9, dans lequel les moyens de blocage comprennent des encoches (14) alignées formées dans un des côtés, perpendiculaires aux plans des échangeurs, de la partie en saillie des ailettes et un organe de blocage (24 ; 25) issu de l'échangeur secondaire (2) et propre à s'engager dans les dites encoches.

11. Module d'échange de chaleur selon la revendication 10, dans lequel l'organe de blocage comprend au moins un enfoncement (24) prévu sur au moins une joue (15) de l'échangeur secondaire (2).

12. Module d'échange de chaleur selon la revendication 10, dans lequel l'organe de blocage comprend au moins une patte (25) issue d'au moins un côté d'une boîte collectrice (8, 9) de l'échangeur secondaire (2).

13. Module d'échange de chaleur selon l'une des revendications 1 à 9, dans lequel les moyens de blocage comprennent des encoches (14) alignées formées dans un des côtés perpendiculaires aux plans des échangeurs de la partie en saillie des ailettes et un organe de blocage (18) rapporté et propre à s'engager dans les dites encoches.

14. Module d'échange de chaleur selon la revendication 13, dans lequel l'organe de blocage rapporté est une réglette (18) munie d'une nervure (20) agencée pour s'engager dans lesdites encoches, des moyens de verrouillage (17) étant prévus pour solidariser l'organe de blocage à l'échangeur secondaire (2)

15. Module d'échange de chaleur selon la revendication 14, dans lequel les moyens de verrouillage comprennent des pattes de sertissage (17) solidaires d'une joue (15) montée sur l'échangeur secondaire (2) pour sertir l'organe de blocage (18) sur l'échangeur secondaire (2).

16. Module d'échange de chaleur selon l'une des revendications 1 à 9, dans lequel les moyens de blocage comprennent au moins une traverse (26) à section transversale en forme de U qui présente deux bords opposés (28) propres à venir en appui sur deux faces opposées (29, 30) des ailettes (1) et qui comporte une patte (31, 32) propre à s'engager dans une encoche (33, 34) prévue dans une boîte collectrice (8, 9) de l'échangeur secondaire (2).

17. Procédé de réalisation d'un module d'échange de chaleur selon l'une des revendications 1 à 16, comprenant un échangeur principal (1) et au moins un échangeur secondaire (2) comportant chacun un corps (3, 7) muni de tubes de circulation de fluide, et comprenant en outre des ailettes de refroidissement (11) et dans lequel l'échangeur secondaire est fixé sur l'échangeur principal de sorte qu'un même flux d'air puisse traverser les corps respectifs desdits échangeurs, **caractérisé en ce qu'**il comprend les étapes consistant à réaliser l'échangeur principal (1) avec des ailettes (11) faisant saillie de cet échangeur sensiblement perpendiculairement au plan de ce dernier, les parties (12) des ailettes en saillie comportant des découpes ouvertes (13) de réception des tubes de circulation de fluide de l'échangeur secondaire, réaliser l'échangeur secondaire (2) sans ailettes de refroidissement, positionner l'échangeur secondaire en engageant ses tubes de circulation de fluide dans lesdites découpes ouvertes, et bloquer l'échangeur secondaire dans cette position.

## Patentansprüche

1. Wärmetauschermodul, der einen Hauptwärmetauscher (1) und mindestens einen Sekundärwärmetauscher (2) aufweist, die je einen Körper (3, 7) besitzen, wobei der Körper jedes Tauschers (1, 2) allgemein eben und mit mehreren Fluidkreislaufrohren (22, 23) versehen ist, in die von mindestens einem mit dem Körper verbundenen Sammelbehälter (4, 5, 8, 9) ein Fluid verteilt werden kann, und weiter Kühlrippen (11) aufweist, wobei der Sekundärwärmetauscher so am Hauptwärmetauscher befestigt ist, dass der gleiche Luftstrom die Körper der Tauscher durchqueren kann,
**dadurch gekennzeichnet, dass** der Modul einen Satz von Rippen (11) aufweist, die dem Hauptwärmetauscher (1) und mindestens einem Sekundärwärmetauscher (2) gemeinsam sind,
wobei die Rippen auf die Fluidkreislaufrohre des Hauptwärmetauschers montiert sind und von diesem Tauscher im Wesentlichen senkrecht zu dessen Ebene vorstehen,
wobei die Teile (12) der vorstehenden Rippen des Hauptwärmetauschers Ausschnitte (13) zur Aufnahme der Fluidkreislaufrohre des Sekundärwärmetauschers (2) aufweisen, und
Blockiermittel (23, 13; 14, 24; 14, 25; 14, 18; 26) vorgesehen sind, um den Sekundärwärmetauscher in der Stellung zu blockieren, in der seine Fluidkreislaufrohre in die Ausschnitte eingeführt sind.

2. Wärmetauschermodul nach Anspruch 1, bei dem die Ausschnitte (13) zur Aufnahme der Fluidkreislaufrohre des Sekundärwärmetauschers (2) offen sind, während der auf die Fluidkreislaufrohre (22) des Hauptwärmetauschers (1) montierte Teil der Rippen geschlossene Ausschnitte für die Aufnahme der Rohre (22) aufweist.

3. Wärmetauschermodul nach Anspruch 1 oder 2, bei dem die Kühlrippen (11) vom Hauptwärmetauscher (1) auf einer Seite dieses Tauschers vorstehen, um einen Sekundärwärmetauscher (2) und den Hauptwärmetauscher (1) zusammenzubauen.

4. Wärmetauschermodul nach Anspruch 1 oder 2, bei dem die Kühlrippen (11) auf beiden Seiten des Hauptwärmetauschers (1) vorstehen, um zwei Sekundärwärmetauscher (2) und den Hauptwärmetauscher (1) zusammenzubauen.

5. Wärmetauschermodul nach einem der Ansprüche 1 bis 4, bei dem der Hauptwärmetauscher (1) aus einem Kühler eines Kraftfahrzeugmotors besteht.

6. Wärmetauschermodul nach einem der Ansprüche 1 bis 5, bei dem mindestens ein Sekundärwärmetauscher (2) aus einem Ladeluftkühler, einem Klimaanlagenkondensator oder einem Ölkühler besteht.

7. Wärmetauschermodul nach einem der Ansprüche 1 bis 6, bei dem die offenen Ausschnitte (13) der Rippen in Richtung des Sekundärwärmetauschers (2) offen sind.

8. Wärmetauschermodul nach einem der Ansprüche 1 bis 7, bei dem die Blockiermittel eine Presseinpassung der Rohre (23) des Sekundärwärmetauschers (2) in die offenen Ausschnitte (13) der Rippen aufweisen.

9. Wärmetauschermodul nach einem der Ansprüche 1 bis 7, bei dem die Blockiermittel Mittel zum formmäßigen Zusammenwirken aufweisen.

10. Wärmetauschermodul nach einem der Ansprüche 1 bis 9, bei dem die Blockiermittel fluchtend ausgerichtete Kerben (14), die in einer der senkrecht zu den Ebenen der Wärmetauscher liegenden Seiten des vorstehenden Teils der Rippen ausgebildet sind, und ein Blockierorgan (24; 25) aufweisen, das vom Sekundärwärmetauscher (2) stammt und sich in die Kerben einfügen kann.

11. Wärmetauschermodul nach Anspruch 10, bei dem das Blockierorgan mindestens eine Vertiefung (24) aufweist, die auf mindestens einer Wange (15) des Sekundärwärmetauschers (2) vorgesehen ist.

12. Wärmetauschermodul nach Anspruch 10, bei dem das Blockierorgan mindestens eine Lasche (25) aufweist, die von mindestens einer Seite eines Sammelbehälters (8, 9) des Sekundärwärmetauschers (2) stammt.

13. Wärmetauschermodul nach einem der Ansprüche 1 bis 9, bei dem die Blockiermittel fluchtend ausgerichtete Kerben (14), die in einer der senkrecht zu den Ebenen der Wärmetauscher liegenden Seiten des vorstehenden Teils der Rippen ausgebildet sind, und ein angesetztes Blockierorgan (18) aufweisen, das sich in die Kerben einfügen kann.

14. Wärmetauschermodul nach Anspruch 13, bei dem das angesetzte Blockierorgan eine Schiene (18) ist, die mit einer Rippe (20) versehen ist, die ausgebildet ist, um sich in die Kerben einzufügen, wobei Verriegelungsmittel (17) vorgesehen sind, um das Blockierorgan fest mit dem Sekundärwärmetauscher (2) zu verbinden.

15. Wärmetauschermodul nach Anspruch 14, bei dem die Verriegelungsmittel Klemmlaschen (17) aufweisen, die fest mit einer auf den Sekundärwärmetauscher (2) montierten Wange (15) verbunden sind, um das Blockierorgan (18) auf dem Sekundärwärmetauscher (2) festzuklemmen.

16. Wärmetauschermodul nach einem der Ansprüche 1 bis 9, bei dem die Blockiermittel mindestens eine Querplatte (26) mit U-förmigem Querschnitt aufweisen, die zwei gegenüberliegende Ränder (28) hat, die auf zwei gegenüberliegende Flächen (29, 30) der Rippen (1) in Auflage kommen können, und die eine Lasche (31, 32) aufweist, die sich in eine auf einem Sammelbehälter (8, 9) des Sekundärwärmetauschers (2) vorgesehene Kerbe (33, 34) einfügen kann.

17. Verfahren zur Herstellung eines Wärmetauschermoduls nach einem der Ansprüche 1 bis 16, der einen Hauptwärmetauscher (1) und mindestens einen Sekundärwärmetauscher (2), die je einen mit Fluidkreislaufrohren versehenen Körper (3, 7) aufweisen, und außerdem Kühlrippen (11) aufweist, und bei dem der Sekundärwärmetauscher so auf dem Hauptwärmetauscher befestigt ist, dass der gleiche Luftstrom die Körper der Wärmetauscher durchqueren kann, **dadurch gekennzeichnet, dass** es Schritte aufweist, die darin bestehen, den Hauptwärmetauscher (1) mit Rippen (11) herzustellen, die von diesem Wärmetauscher im Wesentlichen senkrecht zu seiner Ebene vorstehen,
wobei die vorstehenden Teile (12) der Rippen offene Ausschnitte (13) zur Aufnahme der Fluidkreislaufrohre des Sekundärwärmetauschers aufweisen, den Sekundärwärmetauscher (2) ohne Kühlrippen herzustellen, den Sekundärwärmetauscher zu positionieren, indem seine Fluidkreislaufrohre in die offenen Ausschnitte eingefügt werden, und den Sekundärwärmetauscher in dieser Stellung zu blockieren.

## Claims

1. Heat-exchange module comprising a main exchanger (1) and at least one secondary exchanger (2) each including a body (3, 7), the said body of each of the said exchangers (1, 2) being generally flat and equipped with a plurality of fluid-circulation tubes (22, 23) in which a fluid can be distributed via at least one manifold (4, 5, 8, 9) connected to the said body, and additionally comprising cooling fins (11), the secondary exchanger being fixed to the main exchanger in such a way that the same airflow can pass over the respective bodies of the said exchangers, **characterized in that** the module includes a set of fins (11) common to the main exchanger (1) and to at least one secondary exchanger (2), the said fins being mounted on the fluid-circulation tubes of the main exchanger and projecting from this exchanger substantially perpendicularly to the plane thereof, the parts (12) of the fins projecting from the main exchanger including cutouts (13) for housing the fluid-circulation tubes of the secondary exchanger (2), and fastening means (23, 13; 14, 24; 14, 25; 14, 18; 26) being provided in order to fasten the secondary exchanger in the position in which its fluid-circulation tubes are engaged in the said cutouts.

2. Heat-exchange module according to Claim 1, in which the cutouts (13) for housing the fluid-circulation tubes of the secondary exchanger (2) are open, while that part of the fins mounted on the fluid-circulation tubes (22) of the main exchanger (1) includes closed cutouts for housing the said tubes (22).

3. Heat-exchange module according to Claim 1 or 2, in which the cooling fins (11) project from the main exchanger (1) on one side thereof for assembling a secondary exchanger (2) and the main exchanger (1).

4. Heat-exchange module according to Claim 1 or 2, in which the cooling fins (11) project from the main exchanger (1) on both sides thereof for assembling two secondary exchangers (2) and the main exchanger (1).

5. Heat-exchange module according to one of Claims 1 to 4, in which the main exchanger (1) consists of a motor vehicle engine cooling radiator.

6. Heat-exchange module according to one of Claims 1 to 5, in which at least one secondary exchanger (2) consists of an intercooler, of an air-conditioning condenser or of an oil radiator.

7. Heat-exchange module according to one of Claims 1 to 6, in which the open cutouts (13) of the fins are open towards the secondary exchanger (2).

8. Heat-exchange module according to one of Claims 1 to 7, in which the fastening means comprise forcible assembly of the tubes (23) of the secondary exchanger (2) in the open cutouts (13) of the fins.

9. Heat-exchange module according to one of Claims 1 to 7, in which the fastening means comprise shape-interlocking means.

10. Heat-exchange module according to one of Claims 1 to 9, in which the fastening means comprise aligned slots (14) formed in one of the sides, which are perpendicular to the planes of the exchangers, of the projecting part of the fins, and a fastening element (24; 25) emanating from the secondary exchanger (2) and capable of being engaged in the said slots.

11. Heat-exchange module according to Claim 10, in which the fastening element comprises at least one indentation (24) provided on at least one cheek (15) of the secondary exchanger (2).

12. Heat-exchange module according to Claim 10, in which the fastening element comprises at least one lug (25) emanating from at least one side of a manifold (8, 9) of the secondary exchanger (2).

13. Heat-exchange module according to one of Claims 1 to 9, in which the fastening means comprise aligned slots (14) formed in one of the sides, which are perpendicular to the planes of the exchangers, of the projecting part of the fins, and an attached fastening element (18) capable of being engaged in the said slots.

14. Heat-exchange module according to Claim 13, in which the attached fastening element is a strip (18) provided with a rib (20) which is configured so as to be engaged in the said slots, locking means (17) being provided to secure the fastening element to the secondary exchanger (2).

15. Heat-exchange module according to Claim 14, in which the locking means comprise crimping lugs (17) integral with a cheek (15) mounted on the secondary exchanger (2) for crimping the fastening element (18) onto the secondary exchanger (2).

16. Heat-exchange module according to one of Claims 1 to 9, in which the fastening means comprise at least one cross-piece (26) with a U-shaped cross section which has two opposed edges (28) capable of bearing against two opposed faces (29, 30) of the fins (1) and which includes a lug (31, 32) capable of being engaged in a slot (33, 34) provided in a manifold (8, 9) of the secondary exchanger (2).

17. Method for producing a heat-exchange module according to one of Claims 1 to 16, comprising a main exchanger (1) and at least one secondary exchanger (2) each including a body (3, 7) equipped with fluid-circulation tubes, and additionally comprising cooling fins (11), and in which the secondary exchanger is fixed to the main exchanger in such a way that the same airflow can pass over the respective bodies of the said exchangers, **characterized in that** it comprises the steps consisting in producing the main exchanger (1) with fins (11) projecting from this exchanger substantially perpendicularly to the plane thereof, the projecting parts (12) of the fins including open cutouts (13) for housing the fluid-circulation tubes of the secondary exchanger, producing the secondary exchanger (2) without cooling fins, positioning the secondary exchanger by engaging its fluid-circulation tubes in the said open cutouts, and fastening the secondary exchanger in this position.
